# EUROPÄISCHE PATENTSCHRIFT

(11) **EP 1 284 916 B1**
(45) Veröffentlichungstag und Bekanntmachung des Hinweises auf die Patenterteilung: **23.03.2005**
(21) Anmeldenummer: 01940301.3
(22) Anmeldetag: 06.04.2001
(51) Int. Cl.: B65H 35/00

(54) **VORRICHTUNG ZUM ABZIEHEN UND SCHNEIDEN EINES BANDES VON EINER VORRATSROLLE**
DEVICE FOR DRAWING OFF AND CUTTING A TAPE FROM A SUPPLY ROLL
DISPOSITIF PERMETTANT DE TIRER ET DE COUPER UNE BANDE D'UN ROULEAU

(30) Priorität: 07.04.2000 IT MI000744
(43) Veröffentlichungstag der Anmeldung: 26.02.2003
(73) Patentinhaber: tesa AG, 20253 Hamburg (DE)
(72) Erfinder: Orlandini, Giorgio, I-60020 Sirolo (IT); Ortin, Philip, 22087 Hamburg (DE)
(86) Internationale Anmeldenummer: PCT/EP2001/003994
(87) Internationale Veröffentlichungsnummer: WO 2001/076997

(56) Entgegenhaltungen:
- EP-A- 0 341 172
- DE-A- 2 626 687
- US-A- 2 262 260
- US-A- 3 684 141
- US-A- 4 225 071

## Beschreibung

Die vorstehende Erfindung betrifft eine Vorrichtung zum Abziehen und Schneiden eines Bandes von einer Vorratsrolle. Es ist aus dem Stand der Technik bekannt, dass Klebebänder üblicherweise auf einem rohrförmig ausgebildeten Kern aufgewickelt werden, um somit eine Bandrolle zu schaffen, die eine vorbestimmte Menge eines Klebebandes aufnimmt.

Bänder, die in Form einer Rolle angeboten werden, können z.B. ohne Zuhilfenahme einer besonderen Abroll- oder Schneidevorrichtung von der Bandrolle abgezogen werden.

Diese Vorgehensweise verhindert eine rasche und saubere Handhabung während eines Abziehvorganges des Bandes.

Es sind vom Stand der Technik her auch Aufnahmevorrichtungen bekannt geworden, die eine Bandrolle lagern und die Möglichkeit schaffen, das Band abzuziehen und auch schnell und sauber abzutrennen.

Diese Vorrichtungen, besonders wenn sie Verwendung zum Abziehen und Schneiden breiterer Bänder Verwendung finden, sind schwer, nehmen größere Abmessungen ein und weisen häufig einen erheblichen technischen Aufbau auf.

Es sind auch Vorrichtungen zum Abziehen und Schneiden von Bändern bekannt geworden, die als stationäre Einrichtungen ausgebildet sind und zur Handhabung von Bandrollen mit größerem Durchmesser dienen.

Aus dem Stand der Technik sind ferner auch kleinere Schneidvorrichtungen bekannt geworden, die z. B. aus Kunststoff hergestellt sind.

Diese Einrichtungen haben den Nachteil, dass sie die Klebebandrolle nicht sicher und praktisch aufnehmen. So ist es bei diesen bekannten Einrichtungen während des Abziehoder S chneidvorganges d es Bandes besonders wichtig, d iese Handlungen sehr achtsam durchzuführen.

Ferner sind Vorkehrungen zu treffen, aufgrund derer vermieden wird, dass das freie Ende des Klebebandes, welches vom Umfang der Rolle absteht, am Rollenumfang zur Auflage kommen kann und sich am Umfang der Rolle anklebt.

Aus der DE 26 26 687 A ist ein Handabroller für eine Bandrolle mit einem auf einen offenen ringförmigen Kern aufgewickelten Klebeband mit einem Kemteil bekannt, welcher in den Kein der Bandrolle einsetzbar und auf dem der Kern drehbar gehaltert ist, mit einer Abdeckung auf der Außenseite der Bandrolle, mit einem in der Abdeckung vorgesehenen Führungsschlitz für das abzurollende Band und mit einer an der Abdeckung vorgesehenen Trennvorrichtung zum Abtrennen eines abgerollten Bandstückes von dem restlichen Band auf der Bandrolle.

Der Kernteil ist halbmondförmig ausgebildet ist und weist einen ersten Umfangsbereich auf, der passend auf die Form der Innenwand des Kerns der Bandrolle abgestimmt ist, sowie einen zweiten Umfangsbereich, der als Griffbereich ausgebildet ist.

Die Abdeckung weist eine Deckplatte auf, deren Unterseite teilweise an den Außenumfang der abzurollenden Bandrolle angepasst ist, ferner einander gegenüberliegende Seitenwände, welche die abzurollende Bandrolle seitlich teilweise abdecken.

Die Deckplatte und die Seitenwände bilden einen sich verjüngenden Ansatz, an dem die Trennvorrichtung vorgesehen ist.

Der Kernteil ist gelenkig mit den Seitenwänden der Abdeckung verbunden.

Der Führungsschlitz ist durch Bandführungen begrenzt, die im Bereich des Ansatzes im Wesentlichen parallel zur Unterseite der Deckplatte und in geringem Abstand von derselben verlaufen.

Der A bstand zwischen d en e inander zugewandten E nden d er Bandführungen ist geringer als die Breite des abzurollenden Bandes.

Es ist Aufgabe der vorstehenden Erfindung, die Nachteile des Standes der Technik zu vermeiden und eine Vorrichtung zum Abziehen und Schneiden eines Teilstückes eines Klebebandes zu ermöglichen, wobei der Abzieh- und der Schneidvorgang rasch und sauber durchführbar sind, unabhängig vom Durchmesser der Bandrolle, und ferner die Möglichkeit geschaffen wird, die örtliche Lage der Trennschneide gegenüber dem sich ändernden Umfang der Rolle sicher festzulegen.

Desweiteren soll sichergestellt werden, dass das von der Rolle abstehende Ende des Bandes, nach Abtrennen eines gewünschten Bandabschnittes nicht am Umfang der Rolle zur Anlage kommt, um dort festzukleben.

Diese Aufgabe wird erfindungsgemäß mit einer Vorrichtung zum Abziehen und Schneiden eines Klebebandes von einer Vorratsrolle dadurch gelöst, dass ein rohrförmiges Kernstück der Rolle drehbar einen Lager- und Führungsbügel aufnimmt, der aus einem elastisch verformbaren Bogenstück gebildet ist und der bogenförmige Bügel an seinem freien Ende quer angeordnete Stifte aufnimmt, die verschwenkbar zwei parallel zueinander angeordnete Arme lagern, die sich entlang der seitlichen Flächen der Rolle erstrecken, wobei die freien Ende der parallel zueinander angeordneten Arme über eine Querrippe miteinander verbunden sind und von der Ebene der quer verlaufenden Rippe eine Schneidklinge absteht und an der vorderen Seite der parallel angeordneten Arme, in Abziehrichtung des Bandes ausgerichtete Halteflügel vorgesehen sind, auf denen das freie Ende des Bandes aufliegt.

In Übereinstimmung mit dem quer angeordneten Stift, erweitert sich jeder Arm scheibenförmig und weist entlang eines Teilstückes seines Umfanges eine Verzahnung auf, die widerhakenartig mit Zähnen in Wirkverbindung tritt, die am Ende des Aufnahmebügels vorgesehen sind.

Mit einer Abzieheinrichtung, die diese Merkmale aufweist, wird eine Vorrichtung geschaffen, die vom technischen Standpunkt her einfach ausgebildet ist, femer ist es mit der neuen Vorrichtung möglich, sich automatisch und kontinuierlich an den sich ändernden Durchmesser der Bandrolle anzupassen.

In vorteilhafter Weise ist die Vorrichtung zum Abziehen und Schneiden des Bandes von einer Rolle mit einem Aufnahmebügel ausgerüstet, der seitliche Rippen aufweist, welche die seitlichen Flächen des rohrförmig ausgebildeten Kerns umfassen und somit Führungseinrichtungen bilden.

Durch die erfindungsgemäße Verzahnung, die widerhakenartig mit Zähnen in Wirkverbindung tritt, die am Ende des Aufnahmebügels vorgesehen sind, eröffnet sich die Möglichkeit, die parallel angeordneten Arme in einer Richtung, entgegengesetzt dem Uhrzeigersinn, zu blockieren, aber gleichzeitig eine Bewegung in Richtung des Uhrzeigersinnes zu erlauben, um ein ständiges Anpassen an den sich verkleinernden Durchmesser der Bandrolle zu ermöglichen.

Die Einrichtung weist einfachen Aufbau auf und kann eine beliebige Bandrolle aufnehmen.

In besonders vorteilhafter Weise liegen die Bauteile an dem sich verändernden Umfang der Bandrolle an, wodurch die Möglichkeit geschaffen wird, rasch und sicher ein benötigtes Teilstück vom Klebeband abzuziehen und abzutrennen.

Ferner wird in vorteilhafter Weise vermieden, dass das freie und abstehende Klebeband in Richtung des Rollenumfanges zurückfedern kann; dadurch wird vermieden, dass das Band in unerwünschter Weise am Umfang der Bandrolle zur Anlage kommt und dort anliegt.

Die erfindungsgemäße Vorrichtung wird nun genauer beschrieben und in den beigefügten Zeichnungen dargestellt. Figur 1 zeigt in perspektivischer Ansicht die Rolle eines Klebebandes zusammen mit der erfindungsgemäßen Vorrichtung. Figur 2 zeigt in Ansicht eine Bandrolle mit größerem Durchmesser (D) zusammen mit einer Abzieh- und Schneidevorrichtung, die teilweise im Schnitt dargestellt ist.

Figur 3 zeigt in Ansicht die Bandrolle mit kleinerem Durchmesser (d) mit einer Abzieh- und Schneidevorrichtung, die teilweise im Schnitt dargestellt ist.

Figur 4 zeigt die Bandrolle zusammen mit der Abzieh- und Schneidevorrichtung in Vorderansicht.

Wie der Figur 1 zu entnehmen ist, besteht die gesamthaft mit 1 gekennzeichnete Bandrolle aus einem aufgewickelten Klebeband 2, das auf einem rohrförmigen Kern 3 aufgewickelt ist.

Die Rolle 1 weist im Ursprung einen Durchmesser (D) auf. Während des Abziehens des Bandes vermindert sich der Durchmesser (d) bis zum Aufbrauch des Bandes 2.

Der rohrförmige Kern 3 nimmt einen Lagerbügel 4 auf, der bogenförmig ausgebildet ist und in vorteilhafter Weise aus Kunststoff besteht und elastisch verformbar ist.

Der Lagerbügel 4 weist seitlich abstehende Rippen 5 auf, welche den rohrförmig ausgebildeten Kern 3 sowie die Bandrolle 1 seitlich umgreifen.

Die Rippen 5 dienen als Führungselemente während der Drehbewegung der Bandrolle 1. Diese Drehbewegung erfolgt während des Abziehvorganges des Klebebandes 2.

Am freien Ende des Haltebügels 4, das der Strecke mit den seitlichen Führungsrippen gegenüber liegt, nimmt der Haltebügel 4 auf beiden Seiten einen Querstift 6 auf, dieser lagert verschwenkbar Arme 7, die parallel zu den Seiten der Bandrolle 1 angeordnet sind.

Die freien Enden 8 der parallel angeordneten Arme 7 werden über eine Platte oder Querrippen 9 miteinander verbunden.

Senkrecht zur Platte 9 steht von dieser eine Klinge 10 ab, die mit einer Schneide 11 versehen ist.

Die Enden 8 der Arme 7 weisen an der Unterseite - in Abzugsrichtung des Bandes 2 gesehen - unter der Platte 9 kleine abstehende Flügel 12 auf, die gegeneinader gerichtet sind. Auf den Flügeln 12 liegt das vordere Stück des Bandes 2, das vom Umfang der Bandrolle 1 absteht, auf.

In Übereinstimmung mit den quer angeordneten Stiften 6 erweitert sich jeder Arm 7 und geht in einen scheibenförmigen Körper 13 über.

Der scheibenförmige Körper 13 weist entlang eines Teilstückes seines Umfanges eine Verzahnung 14 auf, mit der ein entsprechender Haltezahn 15 in Wirkverbindung tritt, der Haltezahn 15 ist an jedem freien Ende des elastisch verformbaren Bügels 4 vorgesehen.

In Figur 2 ist die Bandrolle 1, bestehend aus einem aufgewickelten Band 2, in Seitenansicht zu entnehmen. Das obere Teilstück 8 des Armes 7 ist im Schnitt dargestellt. Die Rolle 1 weist gemäß Figur 2 einen größeren Durchmesser (D) auf.

Der Figur 2 kann ferner entnommen werden, dass am freien Ende 8, die Arme 7 über eine Rippe 9 untereinander verbunden sind. Die Rippe 9 überquert brückenartig den Umfang C der Rolle 1.

Von der Rippe 9 steht eine Klinge 10 ab, die an ihrer Oberseite eine Schneide 11 aufweist, die zum Abtrennen eines Teilstückes 2' des Bandes mit gewünschter Länge dient.

Der Figur 2 kann entnommen werden, dass die widerhakenartig ausgebildeten Zähne 15, die auf beiden Seiten des elastisch verformbaren Bügels 4 vorgesehen sind, mit der Verzahnung 14 der Arme 7 zusammenarbeiten.

An der Vorderseite und unter der quer angeordneten Rippe 9 weist jeder Arm 7 flügelartige Vorsprünge 12 auf, die sich gegenüberstehen und zur Bildung von Auflagen oder Führungsmitteln für das Band 2 dienen.

Die Zähne 15 können mit der entsprechenden Verzahnung 14 in Verbindung treten, wodurch eine Arretiervorrichtung für die Arme 7 geschaffen wird, die ein Verschwenken gegenüber den Stiften 6 ermöglicht.

In Figur 3 ist die Rolle des Bandes 2 mit kleinerem Durchmesser (d) dargestellt.

Der Figur 4 kann die Vorrichtung 1 in Vorderansicht gemäß Pfeil IV der Figur 1 entnommen werden.

Zum Abziehen des Bandes 2 von der Rolle 1 wird die Gesamtheit, bestehend aus elastischem Bügel 4, rohrförmig ausgebildetem Kern 3 und Band 2 in der Hand des Benützers gehalten. Durch Abziehen des Bandes führt das rohrförmige Teil 3 eine Drehung gegenüber dem Bügel 4 durch.

Dank der Vorsehung der seitlich vom Bügel 4 abstehenden Rippen 5 hat der rohrförmig ausgebildete Kern 3 die Möglichkeit, eine geführte und ungehinderte Drehbewegung durchzuführen.

Durch Vorsehung von Verzahnung 14 und 15 wird der Vorteil erzielt, dass die rückwärtige Kante 12 der Rippe 9 stets quer zum Rücken der Rolle ausgerichtet ist, dadurch wird gewährleistet, dass die Schneide 11 stets mit konstantem Abstand gegenüber dem Umfang 10 der Rolle des Bandes 1 angeordnet ist.

Dank der Vorsehung einer Verzahnung 14, die entlang des Umfanges einer jeden Scheibe 13 vorgesehen ist, wird der Vorteil erzielt, dass die vom Band 1 gebildete Rolle frei beweglich in entgegengesetztem Uhrzeigersinn abrollbar ist, d.h. in Richtung des Abziehvorganges des Bandes 2. Durch die Zähne 14 und 15 wird eine Bewegung der Rolle 1 im Uhrzeigersinn vermieden.

Während der Durchführung eines Schneidevorganges eines Bandabschnittes 2' wird bei jedem beliebigen Durchmesser (D, d) der Rolle 1 gewährleistet, dass die rückwärtig angeordneten Kanten 12 mit blockierender Wirkung am Umfang C der Bandrolle anliegen, wodurch ein präziser, schneller und sicherer Abtrennvorgang des Bandstückes 2' ermöglicht wird.

## Patentansprüche

1. Vorrichtung zum Abziehen und Schneiden eines Bandes (2) von einer Vorratsrolle(1), wobei das Band (2) auf einem rohrförmig ausgebildeten Kernstück aufgewickelt ist, das rohrförmige Kernstück (3) der Bandrolle (1), drehbar einen Aufnahme- und Führungsbügel (4) aufnimmt, der aus einem elastisch verformbaren Bogenstück gebildet ist und der bogenförmig ausgebildete Bügel (4) an seinem freien Ende quer angeordnete Stifte (6) aufnimmt, die verschwenkbar zwei parallel zueinander angeordnete Arme (7) lagern, die sich entlang der seitlichen Flächen der Rolle (1) erstrecken und die in freien Enden (8) der parallel zueinander angeordneten Arme (7) durch eine Querrippe (9) miteinander verbunden sind und von der Ebene der quer verlaufenden Rippe (9) eine Schneidklinge (10) absteht und an der vorderen Seite der parallel angeordneten Arme (7) in Abziehrichtung des Bandes (2) ausgerichtete Halteflügel (12) vorgesehen sind, auf denen das freie Ende des Bandes (2) aufliegt,
**dadurch gekennzeichnet, dass**
in Übereinstimmung mit den quer angeordneten Stiften jeder Arm (7) eine scheibenförmige Erweiterung (13) aufweist und die scheibenförmige Erweiterung (13) entlang eines Teiles des Umfanges eine Verzahnung (14) aufweist, die mit Zähnen (15) in Wirkverbindung tritt, welche am Ende des Aufnahme - und Führungsbügels (4) angeordnet ist.

2. Vorrichtung zum Abziehen und Schneiden eines Bandes von einer Bandrolle nach Patentanspruch 1, **dadurch gekennzeichnet, dass** der Aufnahme - und Führungsbügel (4) seitlich angeordnete Rippen (5) aufweist, welche einen Teil der Seitenflächen der von einem rohrförmigen Kern (3) und dem Band (2) gebildeten Rolle(1) umgreifen.

3. Vorrichtung zum Abziehen und Schneiden eines Bandes von einer Rolle nach Patentanspruch 1, **dadurch gekennzeichnet, dass** die Verzahnung (14) und die Zähne (15) derartig ausgebildet sind, dass eine freie Drehbewegung der Bandrolle (1) in zum Uhrzeigersinn entgegengesetzter Richtung möglich ist, wogegen im Uhrzeigersinn ein Blockieren der Bewegung der Rolle(1) erfolgt.

## Claims

1. Device for drawing off and cutting a tape (2) from a supply roll (1), the tape (2) being wound onto a tubular core piece, the tubular core piece (3) of the tape roll (1) rotatably accommodating a holding and guiding bracket (4) which is formed from an elastically deformable curved piece, and, at its free end, the curved bracket (4) accommodates pins (6) which are arranged transversely and pivotably mount two arms (7) which are arranged parallel to each other, extend along the side surfaces of the roll (1) and which are connected to each other at free ends (8) of the arms (7) arranged parallel to each other by a transverse rib (9), and a cutting blade (10) projecting from the plane of the transverse rib (9), and holding wings (12) which are aligned in the draw-off direction of the tape (2) and on which the free end of the tape (2) rests being arranged at the front side of the parallel arms (7), **characterized in that**, coinciding with the transverse pins, each arm (7) has a disc-like widening (13), and the disc-like widening (13) has toothing (14) along part of the circumference, said toothing coming into an operative connection with teeth (15) which are arranged at the end of the holding and guiding bracket (4).

2. Device, for drawing off and cutting a tape from a tape roll, according to Patent Claim 1, **characterized in that** the holding and guiding bracket (4) has ribs (5) which are arranged laterally and which engage around part of the side surfaces of the roll (1) formed by a tubular core (3) and the tape (2).

3. Device for drawing off and cutting a tape from a roll according to Patent Claim 1, **characterized in that** the toothing (14) and the teeth (15) are designed in such a way that free rotational movement of the tape roll (1) in the counterclockwise direction is possible, while in the clockwise direction, the movement of the roll (1) is blocked.

## Revendications

1. Dispositif pour tirer et couper un ruban (2) d'un rouleau de réserve (1), dans lequel le ruban (2) est enroulé sur un élément de noyau de forme tubulaire, l'élément de noyau de forme tubulaire (3) du rouleau de ruban (1) reçoit à rotation un étrier de réception et de guidage (4) qui est formé d'un élément cintré déformable élastiquement et l'étrier de forme cintrée (4) reçoit à son extrémité libre des tiges disposées transversalement (6) qui supportent à pivotement deux bras (7) parallèles l'un à l'autre, qui s'étendent le long des faces latérales du rouleau (1) et qui sont connectées l'une à l'autre par une nervure transversale (9) aux extrémités libres (8) des bras (7) parallèles l'un à l'autre et une lame de coupe (10) saillant du plan de la nervure (9) s'étendant transversalement et des ailettes de fixation (12) orientées dans la direction de traction du ruban (2), sur lesquelles l'extrémité libre du ruban (2) s'applique, sont prévues sur le côté avant des bras parallèles (7),
**caractérisé en ce que**,
en coïncidence avec les tiges disposées transversalement, chaque bras (7) présente un élargissement en forme de disque (13) et l'élargissement en forme de disque (13) présente, le long d'une partie de la périphérie, une denture (14) qui entre en liaison coopérante avec des dents (15) et qui est disposée à l'extrémité de l'étrier de réception et de guidage (4).

2. Dispositif pour tirer et couper un ruban d'un rouleau de ruban selon la revendication 1, **caractérisé en ce que** l'étrier de réception et de guidage (4) présente des nervures (5) disposées latéralement, qui viennent en prise autour d'une partie des faces latérales du rouleau (1) formé par un noyau tubulaire (3) et le ruban (2).

3. Dispositif pour tirer et couper un ruban d'un rouleau selon la revendication 1, **caractérisé en ce que** la denture (14) et les dents (15) sont réalisées de telle sorte qu'un mouvement de rotation libre du rouleau de ruban (1) soit possible dans le sens inverse des aiguilles d'une montre, tandis qu'un blocage du mouvement du rouleau (1) a lieu dans le sens des aiguilles d'une montre.
